# EUROPÄISCHE PATENTSCHRIFT

(11) **EP 0 670 269 B1**
(45) Veröffentlichungstag und Bekanntmachung des Hinweises auf die Patenterteilung: **10.06.1998**
(21) Anmeldenummer: 94810126.6
(22) Anmeldetag: 01.03.1994
(51) Int. Cl.: B65D 23/10, A47G 23/02

(54) **Handgriff, insbesondere für Kunststoff-Flaschen**
Handle especially for plastic bottles
Poignée spécialement pour des bouteilles en plastique

(43) Veröffentlichungstag der Anmeldung: 06.09.1995
(73) Patentinhaber: RIESCO HOLDING AG, 3011 Bern (CH)
(72) Erfinder: Grossenbacher, Urs, CH-1700 Fribourg (CH); Baumgartner, Kurt, CH-3322 Schönbühl (CH)
(74) Vertreter: AMMANN PATENTANWAELTE AG BERN

(56) Entgegenhaltungen:
- FR-A- 2 606 392
- FR-A- 2 668 453
- US-A- 4 273 246
- US-A- 4 456 135
- US-A- 4 932 544
- US-A- 5 104 010

## Beschreibung

In letzter Zeit ist in vielen Ländern ein Trend feststellbar, Getränkeflaschen anstatt aus Glas aus Kunststoff herzustellen, wobei vorzugsweise ein Kunststoff verwendet wird, der unter der Abkürzung PET bekannt ist. Dabei kommen immer häufiger Flaschen von 1,5 Litern auf den Markt. Solche grossen Flaschen können, insbesondere für alte Menschen oder für Kinder, beim Einschenken problematisch werden, nicht nur infolge des Gewichtes, sondern auch dadurch, dass die Kunststoffwand relativ dünn ist und die Flasche dann zusammengedrückt wird. Andererseits bedingt die Handhabung einer solchen Flasche eine gewisse Mindeststärke der Wand, da sie sonst zu leicht eindrückbar ist und zerreissen kann.

Die Schrift US-A-4,273,246 beschreibt einen L-förmigen Handgriff für Getränkeflaschen. Der kürzere Schenkel des Griffs wird von oben her über die Oeffnung der Flasche geschoben und mit dem Flaschenhals verbunden. Der längere Schenkel dient als Griffteil. Sein freies Ende kontaktiert die Seitenwand der Flasche und ist an dieser fixierbar. In einer speziellen Ausführung des Handgriffs ist dieser mittels eines Innengewindes auf das Schraubgewinde der Flasche aufschraubbar und besitzt ein Aussengewinde, auf welches der Schraubverschluss der Flasche zum Verschliessen derselben aufschraubbar ist.

Aus der Schrift US-A-4,456,135 ist ein weiterer Handgriff für Getränkeflaschen bekannt. Dieser Handgriff arbeitet mit einem Kragen am Hals der Flasche zusammen. Er lässt sich mit seiner kreisförmigen Oeffnung von oben her über diesen Kragen schieben und anschliessend durch Verschieben oder Drehen eines Schiebeelementes mit diesem Kragen verklemmen. In einer der gezeigten Ausführungen bleibt das Schraubgewinde der Flasche hierbei frei, so dass die Flasche mit ihrem Originalverschluss weiterhin verschliessbar ist.

Ausgehend von diesem Stand der Technik ist es die Aufgabe der Erfindung, einen verbesserten Handgriff für Getränkeflaschen anzugeben. Dieser soll am Kragen des Flaschenhalses fixierbar sein, wobei das Flaschengewinde frei zugänglich bleibt. Die Herstellung und Handhabung des Handgriffes soll einfach und unproblematisch sein.

Diese Aufgabe wird durch den Handgriff gemäss dem unabhängigen Patentanspruch gelöst. In den abhängigen Ansprüchen sind bevorzugte Ausführungsformen definiert.

Die Erfindung wird im einzelnen anhand von Zeichnungen näher erläutert.
- Fig. 1 und 2: zeigen in Seitenansicht bzw. einer um 90° gedrehten Ansicht einen einfachen Handgriff entsprechend dem Stand der Technik,
- Fig. 3: zeigt einen erfindungsgemässen Handgriff im Schnitt,
- Fig. 4: zeigt den Handgriff gemäss Fig. 3 von oben,
- Fig. 5: zeigt den erfindungsgemässen Griff gemäss Fig. 3 in der befestigten Stellung an einer Flasche,
- Fig. 6: zeigt den Griff gemäss Fig. 5 in der Abnehmstellung,
- Fig. 7: zeigt einen Schnitt gemäss der Linie VII-VII in Fig. 6, und
- Fig. 8: zeigt den erfindungsgemässen Griff von Fig. 3 auf einer anderen PET-Flasche.

Der Handgriff 1 gemäss den Fig. 1 und 2 ist ein einfaches Ausführungsbeispiel (entsprechend dem Stand der Technik), das besonders kostengünstig hergestellt werden kann. In den Fig. 1 und 2 ist der Handgriff 1 auf einer PET-Flasche 2 angebracht, deren Hals 3 ein Gewinde 4, das nach unten durch einen Kragen 5 abgeschlossen ist, und einen Schraubdeckel 6 aufweist.

Der Handgriff 1 besteht aus einem Befestigungsteil 7 und einem bogenförmigen Griffteil 8, wobei das Befestigungsteil ein Innengewinde 9 aufweist, dem sich ein Aussengewinde 10 anschliesst, auf das der Schraubdeckel 6 geschraubt werden kann. Der Flansch des Griffteils ist in Höhe des Innengewindes angeordnet.

Die Funktionsweise dieses Handgriffes ist sehr einfach: Nach Abschrauben des Schraubdeckels wird der Handgriff auf das Gewinde 4 des Flaschenhalses aufgeschraubt und die Flasche kann mit dem Schraubdeckel wieder verschlossen werden, der auf dem Aussengewinde 10 aufgeschraubt wird. Durch die geschweifte Gestaltung des Griffteils 8 kann die PET-Flasche leicht ergriffen und das Getränk ausgeschenkt werden, ohne die Flasche an ihrem weichen Bereich anfassen zu müssen. Dadurch kann eine solche Flasche auch von Kindern oder älteren Menschen gut erfasst und bedient werden.

Der Handgriff 11 gemäss den Fig. 3 - 7 lässt sich an einer geschlossenen Flasche anbringen und erlaubt die Handhabung auch einer noch ungeöffneten Flasche. Der Handgriff 11 weist ebenfalls ein Befestigungsteil 12 und ein Griffteil 13 auf, wobei der Befestigungsteil auf den Kragen 5 der Flasche 2 angebracht wird. Die Flasche 2 gemäss Fig. 5 kann die gleiche sein wie in Fig. 1 oder eine andere Form aufweisen, wie die Flasche 14 gemäss Fig. 7, die jedenfalls auch einen Kragen 15 aufweisen muss, damit der Handgriff 11 daran angebracht werden kann. Die Flasche 14 kann ebenfalls einen Schraubdeckel 16 aufweisen.

Das Befestigungsteil 12 enthält einen Ring 17 mit einer Innennut 18 die geformt ist, den Kragen 5 oder 15 an der Flasche aufzunehmen. Dabei sind der Durchmesser des Ringes 17 sowie die Tiefe der Nut 18 derart bemessen, dass der Ring leicht über den Deckel und den Kragen gebracht werden kann.

Zum Festmachen des Handgriffes an der Flasche besitzt dessen Befestigungsvorrichtung einen Schieber 19, der von einer Druckfeder 20 beaufschlagt ist, die den Schieber in den Ring hineindrückt. Der Schieber besitzt griffteilseitig eine Ausnehmung 21 und einen Keil 22. Quer zum Schieber ist ein Querbolzen 23 angeordnet, der an seiner Oberseite, d. h. an der dem Griffteil abgewandten Seite, eine quer zur Längserstreckung des Bolzens verlaufende Nut 24 aufweist, siehe Fig. 7. Die Oberfläche 30 der Nut ist dreigeteilt, mit einer mittleren Fläche 30 A, der sich beidseitig je eine Seitenfläche 30 B und 30 C anschliesst, siehe Fig. 5.

Am Bolzen 23 ist ein Hebel 25 mit einem Stift 26 angeordnet, der in drei verschiedenen Vertiefungen 27 einrasten kann. Der Schieber besitzt ferner an seinem ringseitigen Ende einen Einschnitt 28 zur Aufnahme des Flaschenkragens. In der in Fig. 3 oder 4 gezeichneten Mittelstellung des Hebels 25 ist der Bolzen, bzw. die Nut 24 ausser Eingriff mit dem Keil 22 am Schieber, so dass dieser frei beweglich ist und nach hinten, d. h. dem Griff zu geschoben werden kann, wie dies in den Fig. 3 und 4 mit dem Pfeil 29 angedeutet ist. In dieser Stellung oder in der nachfolgend beschriebenen Stellung gemäss Fig. 6 kann der Handgriff über den Kragen der Flasche gebracht werden. Um den Handgriff, bzw. den Schieber zu verriegeln, wird der Hebel 25 in die Stellung gemäss Fig. 5 geschwenkt. In dieser Stellung ist der Schieber ganz nach vorne in den Ring gestossen und presst den Kragen 5 in die Nut 18 des Ringes, wodurch der Griff an der Flasche gesichert ist. Dabei presst die Seitenfläche 30 B auf den Keil 22.

Zum Entfernen des Handgriffes wird der Hebel 25 in die Mittelstellung gebracht und dann wird mittels der Flasche der Riegel 19 zurückgestossen, woraufhin er in dieser zurückgestossenen Stellung durch Umlegen des Hebels in die dritte Stellung gemäss Fig. 6 arretiert wird. Dadurch wird der Ring freigegeben und der Handgriff kann abgezogen werden, und in diesem Zustand auch leicht auf eine andere Flasche aufgelegt werden. Danach genügt es, den Hebel 25 in die Mittelstellung gemäss Fig. 3 zu bringen.

Beim Beispiel gemäss Fig. 7 handelt es sich um eine andere PET-Flasche, während der Handgriff derselbe ist wie im vorhergehenden Beispiel.

Beim Zusammensetzen der Teile des Befestigungsteils wird zuerst der Schieber in die entsprechende Oeffnung 32 im Griffteil eingeschoben und in eine Stellung gebracht, in der der Querbolzen bei der Ausnehmung 21 am Schieber eingeschoben werden kann, woraufhin die Druckfeder, die durch eine Verschlusskappe 31 mit Presssitz gesichert ist, eingeführt wird.

Das zweite Ausführungsbeispiel des Handgriffes ist nicht an die oben beschriebene Ausführung des Befestigungsteils gebunden. Anstatt eines Querbolzens mit Nut kann auch ein anderes Arretierelement verwendet werden, beispielsweise ein Hebel mit Verzahnung, der in eine Verzahnung im Schieber greift, und gegebenenfalls ein Verstellen des Schiebers auch ohne Druckfeder gestattet.

Aus obiger Beschreibung geht klar hervor, dass insbesondere auch dieser Handgriff nicht an die zwei beschriebenen Beispiele von PET-Flaschen gebunden ist, da es zur Anbringung dieses Handgriffes genügt, dass die Flasche oder der Behälter einen Kragen aufweist oder mindestens zwei gegenüberliegende Vorsprünge, um sowohl von der Nut 18 als auch vom Einschnitt 28 umfasst zu werden. Insbesondere können auch Glasflaschen und Glasbehälter oder andere Behälter mit den erfindungsgemässen Handgriffen versehen werden.

Bei PET-Flaschen können sich dadurch Probleme ergeben, dass sich kohlesäurehaltiges Getränk bei Erwärmung ausdehnt, so dass ein Aufschrauben des Schraubdeckels oft nur mit relativ grossem Kraftaufwand durchführbar ist. Bei entsprechender Ausgestaltung des Ringes 17, bzw. des vorderen Endes des Schieber 19, ist es möglich, den Handgriff in der blockierten Stellung gemäss Fig. 5 zum Oeffnen von Schraubdekkeln zu verwenden. Gegebenenfalls wäre ein zusätzliches Verriegelungselement im Ring anzubringen.

## Patentansprüche

1. Handgriff (11) zum abnehmbaren Befestigen am Hals (3) einer Flasche (2) mit einem Griffteil (13) und einem Befestigungsteil (12),
wobei die Flasche (2) an ihrem Hals (3) einen Kragen (15) und das Befestigungsteil (12) einen ringförmigen Bereich zum Umfassen dieses Kragens (15) aufweist, und
wobei ein manuell betätigbares Schiebeelement vorgesehen ist, das im Zusammenwirken mit dem ringförmigen Bereich des Befestigungsteils (12) ausgebildet ist zum wahlweisen Festklemmen oder Freigeben des Kragens (12),
dadurch gekennzeichnet,
- der ringförmige Bereich als Ring (14) mit einer einzigen Innennut (18) ausgebildet ist,
- dass das Schiebeelement als linear verschieblicher im griffgeführter Schieber (19) ausgebildet ist, dessen in den Ring (14) eingreifende Stirnseite einen in der Ebene der Innennut (18) liegenden Einschnitt (28) aufweist,
- dass eine Druckfeder (20) vorgesehen ist, die den Schieber (19) in Richtung des Ringes (14) drückt, und
- dass im griff manuell betätigbare, mit dem Schieber (19) zusammenwirkende Mittel vorgesehen sind, durch die der Schieber (19) entweder freigegeben oder in zwei unterschiedlichen Positionen, gesicherte Position, bzw. zurückgezogene Position, arretiert wird.

2. Handgriff nach Anspruch 1,
dadurch gekennzeichnet,
dass die Mittel zum Freigeben oder Arretieren des Schiebers (19) eine Ausnehmung (21) und einen zugeordneten Keil (22) an dem dem Griffteil (13) zugekehrten Längsbereich des Schiebers (19), einen quer zur Längsrichtung des Schiebers (19) drehbar gelagerten Bolzen (23) mit einer dreigeteilten Nut (24), einen mit dem Bolzen (23) verbundenen Hebel (25), einen Stift (26) am freien Ende des Hebels (25) und drei Vertiefungen (27) am Griffteil (13) umfassen,
wobei der Keil (22) mit der Nut (24) im Eingriff steht, und wobei der Bolzen (23) durch Eingreifen des Stiftes (26) in jeweils eine der Vertiefungen (27) in seiner jeweils zugeordneten Stellung fixierbar ist.

3. Handgriff nach Anspruch 2,
dadurch gekennzeichnet,
dass die Nut (24) drei unterschiedliche Teilflächen (30A, 30B, 30C) aufweist.

4. Handgriff nach Anspruch 2,
dadurch gekennzeichnet,
dass die mittlere der drei Vertiefungen (27) der freien Verschiebbarkeit des Schiebers (19) zugeordnet ist.

5. Handgriff nach Anspruch 1,
dadurch gekennzeichnet,
dass die Mittel zum Freigeben oder Arretieren des Schiebers (19) einen Hebel mit Verzahnung und eine Verzahnung im Schieber (19) umfassen, welche Verzahnungen ineinandergreifen.

6. Handgriff nach Anspruch 1,
dadurch gekennzeichnet,
dass der Schieber (19) zylinderförmig ausgebildet ist.

7. Handgriff nach Anspruch 6,
dadurch gekennzeichnet,
dass die Druckfeder (20) als Wendelfeder ausgebildet ist, die mit ihrem einen Ende in eine axiale Bohrung des Schiebers (19) eingreift, und deren anderes Ende im Kontakt mit einer Verschlusskappe (31) steht.

8. Handgriff nach Anspruch 7,
dadurch gekennzeichnet,
dass die Verschlusskappe (31) in das Befestigungsteil (12) eingepresst ist.

9. Handgriff nach Anspruch 1,
dadurch gekennzeichnet,
dass die Innennut (18) des Ringes (14) vor allem im Bereich gegenüber dem Schieber (19) ausgebildet ist.

## Claims

1. Handle (11) for the detachable attachment to the neck (3) of a bottle (2), comprising a handle portion (13) and a fastening portion (12),
the neck (3) of the bottle (2) comprising a collar (15), and the fastening portion (12) comprising an annular portion adapted to receive the collar (15), and
a manually actuatable sliding element being provided which is designed to cooperate with the annular portion of the fastening portion (12) in order to selectively clamp or release the collar (12),
characterised in that
- the annular portion is in the form of a ring (14) having a single internal groove (18),
- the sliding element is in the form of a linearly displaceable slide (19) which is guided in the handle and whose front surface engaging in the ring (14) is provided with an incision (28) in the plane of the internal groove (18),
- a pressure spring (20) is provided which presses the slide (19) towards the ring (14), and in that
- manually actuatable means are provided in the handle which cooperate with the slide (19) and by which the slide (19) is either released or locked in two distinct, secured resp. retracted positions.

2. Handle according to claim 1,
characterised in that
the means for releasing or locking the slide (19) comprise a recess (21) and an associated wedge portion (22) on the longitudinal side of the slide (19) which faces the handle portion (13), a bolt which is rotationally journalled transversally to the longitudinal direction of the slide (19) and comprises a three-part groove (24), a lever (25) connected to the bolt (23), a pin (26) at the free end of the lever (25), and three cavities (27) in the handle portion (13),
the wedge portion (22) being in engagement with the groove (24), and the bolt (23) being capable of being fixed in its respective associated position by engaging the pin (26) in one of the cavities (27).

3. Handle according to claim 2,
characterised in that
the groove (24) is provided with three different partial surfaces (30A, 30B, 30C).

4. Handle according to claim 2,
characterised in that
the central one of the three cavities (27) is associated to the free displacement capacity of the slide (19).

5. Handle according to claim 1,
characterised in that
the means for releasing or locking the slide (19) comprise a lever having a toothed portion and a toothed portion of the slide (19) which engage in each other.

6. Handle according to claim 1,
characterised in that
the slide (19) is in the form of a cylinder.

7. Handle according to claim 6,
characterised in that
the pressure spring (20) is in the form of a helical spring one end of which engages in an axial bore of the slide (19) and the other end of which contacts a closure cap (31).

8. Handle according to claim 7,
characterised in that
the closure cap (31) is impressed into the fastening portion (12).

9. Handle according to claim 1,
characterised in that
the internal groove (18) of the ring (14) is mainly formed in the area opposite the slide (19).

## Revendications

1. Poignée (11) pour fixation amovible au cou (3) d'une bouteille (2), comprenant une partie poignée (13) et une partie de fixation (12),
le cou (3) de la bouteille (2) présentant un collet (15), et ladite partie de fixation (12) présentant une zone annulaire pouvant contenir ledit collet (15), et
un élément coulissant manuellement actionné étant prévu qui peut coopérer avec ladite zone annulaire de la partie de fixation (12) pour sélectivement serrer ou libérer le collet (12),
caractérisée en ce que
- la zone annulaire est réalisée sous forme d'une bague (14) ayant une seule rainure intérieure (18),
- l'élément coulissant est réalisé sous forme d'un coulisseau (19) linéairement déplaçable qui est guidé dans la poignée et dont la face frontale, qui s'engage dans la bague (14), présente une incision (28) au niveau du plan de ladite rainure intérieure (18),
- un ressort de pression (20) est prévu qui pousse le coulisseau (19) vers la bague (14), et que
- des moyens manuellement actionnés sont prévus dans la poignée qui coopèrent avec le coulisseau (19) et qui permettent soit de libérer le coulisseau (19) ou de le bloquer dans deux positions verrouillées resp. retirées.

2. Poignée selon la revendication 1,
caractérisée en ce que
lesdits moyens pour libérer ou arrêter le coulisseau (19) comprennent un évidement (21) et une cale (22) y associée sur le côté allongé du coulisseau (19) en regard de la poignée, une cheville (23) rotativement logée transversalement à la direction longitudinale du coulisseau (19) et comprenant une rainure (24) en trois parties, un levier (25) relié à ladite cheville (23), une goupille (26) à l'extrémité libre du levier (25) et trois encoches (27) dans la poignée (13),
ladite cale (22) étant en prise avec la rainure (24), et la cheville (23) pouvant être fixée dans chacune de ses positions associées par l'engagement de la goupille (26) dans l'une des encoches (27).

3. Poignée selon la revendication 2,
caractérisée en ce que
la rainure (24) présente trois surfaces partielles (30A, 30B, 30C) différentes.

4. Poignée selon la revendication 2,
caractérisée en ce que
l'encoche centrale des trois encoches (27) est associée à la capcité de déplacement libre du coulisseau (19).

5. Poignée selon la revendication 1,
caractérisée en ce que
les moyens permettant de libérer ou de bloquer le coulisseau (19) comprennent un levier avec denture et une denture du coulisseau (19), lesdites dentures s'engageant l'une dans l'autre.

6. Poignée selon la revendication 1,
caractérisée en ce que
le coulisseau (19) est réalisé sous forme cylindrique.

7. Poignée selon la revendication 6,
caractérisée en ce que
le ressort de pression (20) est réalisé sous forme d'un ressort spiral dont l'une des extrémités s'engage dans un alésage axial du coulisseau (19) et dont l'autre extrémité est en contact avec un capuchon de fermeture (31).

8. Poignée selon la revendication 7,
caractérisée en ce que
le capuchon de fermeture (31) est enfoncé dans la partie de fixation (12).

9. Poignée selon la revendication 1,
caractérisée en ce que
la rainure intérieure (18) de la bague (14) est réalisée principalement dans le domaine en face du coulisseau (19).
